# EUROPÄISCHE PATENTSCHRIFT

(11) **EP 0 751 579 B1**
(45) Veröffentlichungstag und Bekanntmachung des Hinweises auf die Patenterteilung: **27.11.2002**
(21) Anmeldenummer: 96106894.7
(22) Anmeldetag: 02.05.1996
(51) Int. Cl.: H01P 1/208

(54) **Mikrowellenfilter**
Microwavefilter
Filtre hyperfréquence

(30) Priorität: 27.06.1995 DE 19523220
(43) Veröffentlichungstag der Anmeldung: 02.01.1997
(73) Patentinhaber: Tesat-Spacecom GmbH & Co. KG, 71522 Backnang (DE)
(72) Erfinder: Goertz, Franz-Josef, Dipl.-Ing., 71576 Burgstetten (DE); Rosenberg, Uwe, Dipl.-Ing., 71546 Aspach (DE); Schmitt, Dietmar, Dr.-Ing., 71546 Kleinaspach (DE)
(74) Vertreter: Schuster, Gregor, Dipl.-Ing.

(56) Entgegenhaltungen:
- US-A- 2 795 763

## Beschreibung

Die Erfindung betrifft ein Mikrowellenfilter bestehend aus mindestens zwei Resonatoren, wobei in einem ersten dieser Resonatoren mindestens zwei entartete Wellentypen resonanzfähig sind.

### Stand der Technik

Derartige Mikrowellenfilter sind aus IEEE MTT, Vol. 20, No. 15, April 1972, Seiten 258 bis 265; IEEE MTT-32, No. 11, November 1984, Seiten 1449 bis 1454 oder aus der US 36 97 898, US 45 13 264 oder der US 47 92 771 bekannt. Solche Filter sind dadurch gekennzeichnet, daß in Resonatoren mehrere Wellentypen gleichzeitig ausgenutzt werden. In vorgenannten Fällen sind die entarteten Wellentypen in jedem Resonator miteinander verkoppelt, wobei diese Verkopplung entsprechend dem Hauptsignalweg (Hauptkoppelweg) durchgeführt ist, das heißt, die in einem Resonator befindlichen Wellentypen bilden elektrisch benachbarte Resonanzkreise. Im Falle der aus der IEEE MTT. Vol. 25, No. 12, Dezember 1977, Seiten 1021 bis 1026 bekannten Filterstruktur spricht man von der kanonischen Form, bei der eine Hauptkopplung zwischen den Wellentypen eines kurzgeschlossenen Resonators durchgeführt wird, während die Verkopplung der Wellentypen innerhalb der anderen Resonatoren zur Überkopplung (Querkopplung) je einer geradzahligen Anzahl von Resonanzkreisen dient.

### Vorteile der Erfindung

Mit den Maßnahmen gemäß den Merkmalen des Anspruchs 1 lassen sich auf einfache Weise neue Filterstrukturen realisieren. Bei den aus dem Stand der Technik bekannten Filterstrukturen, die unter anderem entartete Wellentypen innerhalb von Resonatoren verwenden, ist mindestens in einem Resonator eine Verkopplung der in diesem Resonator befindlichen entarteten Wellentypen notwendig. Die Erfindung kommt ohne eine solche Verkopplung entarteter Wellentypen innerhalb von Resonatoren aus. Durch die Verwendung von unterschiedlichen Wellentypen, insbesondere durch Kombination von höhermodigen Resonatoren mit Single-Mode-Resonatoren, die eine höhere Güte aufweisen, kann eine geringere Einfügungsdämpfung im Vergleich zu einem Filter erreicht werden, welches für alle Kreise den gleichen Wellentyp ausnutzen würde. Durch die Realisierung anderer Wellentypen und Resonatorformen können sich zudem weitere vorteilhafte Konfigurationen ergeben, die unter Umständen bessere Selektionseigenschaften durch die Verwendung von unterschiedlichen Wellentypen aufweisen können. Zum Beispiel kann man damit die Polarisation der Ein- und Ausgangsschnittstelle optimal anpassen. Zudem wird der Abgleichaufwand eines solchen Filters reduziert, da man auf Koppelmittel zur Verkopplung entarteter Wellentypen verzichten kann, die beim Abgleich die Wellentpyen verstimmen. Das Mikrowellenfilter nach der Erfindung läßt sich mit bisherigen Resonatoren, die herkömmliche Koppelmechanismen aufweisen, auf einfache Weise zu komplexen Filterstrukturen kombinieren. Das Mikrowellenfilter nach der Erfindung besteht aus mindestens zwei benachbarten Resonatoren, von denen in mindestens einem Resonator zwei entartete Resonanzwellentypen resonanzfähig sind, die im Hauptkoppelweg elektrisch nicht unmittelbar benachbart sind. Im Hauptkoppelweg zwischen den Resonanzwellentypen sind mögliche entartete Wellentypen innerhalb anderer Resonatoren nicht miteinander verkoppelt. Das Mikrowellenfilter nach der Erfindung läßt sich aus Hohlraumresonatoren, dielektrischen Resonatoren oder Koaxial-Resonatoren oder möglichen Kombinationen davon aufbauen.

### Zeichnungen

Anhand der Figuren werden einige Ausführungsbeispiele der Erfindung näher erläutert. Es zeigen
Figur 1 ein Ausführungsbeispiel eines Dreikreisfilters mit Lage der Blenden und Feldvektoren,
Figur 2 ein Ausführungsbeispiel eines Vierkreis-Cauer-Filters mit Lage der Blenden und Feldvektoren,
Figur 3 ein Ausführungsbeispiel eines Vierkreisfilters mit drei Resonatoren.

### Beschreibung der Erfindung

Als erstes Ausführungsbeispiel soll ein Dreikreisfilter beschrieben werden. Dieses Filter besteht aus zwei Zylinderresonatoren, die axial angeordnet sind (Figur 1). Am ersten Resonator R1 befindet sich die gegenüber der Einkopplung a um 90° gedrehte Auskopplung b. In diesem Resonator sollen zwei entartete entkoppelte Wellentypen H₁₁₁ (Dual-Mode) resonanzfähig sein. Gegenüber der Einkopplung und der Auskopplung liegen die hier nur symbolisch angedeuteten Frequenzabstimmelemente c und d. Eine Blende zur magnetischen Kopplung mit den Öffnungen e und f befindet sich in der Trennwand zwischen den beiden Resonatoren. Die Öffnungen e und f bestehen aus radialen Schlitzen, die senkrecht aufeinanderstehen und sich im wesentlichen von der Zylinderaußenwand in Richtung Zentrum hin erstrecken.

Im zweiten Resonator R2 ist der H₀₁₁-Wellentyp (Single-Mode) resonanzfähig, der durch das Frequenzabstimmelement g abgleichbar ist. Der H₀₁₁-Wellentyp weist parallele Feldkomponenten in der Blendenebene sowohl zum ersten als auch zum zweiten H₁₁₁-Wellentyp des ersten Resonators auf. Durch die Lage und Größe der Koppelöffnungen e und f in der Blende kann man z.B. eine magnetische Verkopplung der Kreise in folgender Weise realisieren:
Der Mode 1 im ersten Resonator R1 koppelt auf den Single-Mode 2 im zweiten Resonator R2 über den Blendenschlitz e. Der Single-Mode koppelt auf den Mode 3 im ersten Resonator R1 über den Blendenschlitz f. Auf diese Weise erhält man einen Hauptkoppelweg 1-2-3.

Die Resonatoren R1 und R2 stehen demnach derart in Wirkverbindung miteinander, daß ein Energietransfer von dem im ersten Resonator R1 resonanzfähigen ersten entarteten Wellentyp auf einen zweiten dort ebenfalls resonanzfähigen entarteten Wellentyp außerhalb dieses ersten Resonators R1 stattfindet und daß die möglichen Verkopplungen dieser entarteten Wellentypen untereinander nur Überkopplungen sind.

Das zweite Ausführungsbeispiel (Figur 2) zeigt einen Vierkreis-Cauer-Filter, bestehend aus zwei Hohlraumresonatoren, die im Dual-Mode-Betrieb verwendet werden. Im ersten Resonator R1 sollen die beiden entarteten H₁₁₁-Wellentypen (Mode 1 und 3) resonanzfähig sein und im zweiten Resonator R2 die entarteten H₀₁₁-(Mode 2) und H₂₂₁-(Mode 4)Wellentypen. Die Besonderheit besteht darin, daß verschiedene Wellentypen in den Resonatoren resonanzfähig sind, die innerhalb der Resonatoren nicht verkoppelt sind.

Auch in diesem Beispiel werden ausschließlich magnetische Kopplungen über Blenden realisiert. Bemerkenswert ist hierbei, daß ein weitgehend unabhängiges Blendendesign für die Hauptkopplungen k12, k23 und k34 und positive oder negative Nebenkopplung k14 möglich ist.

Die Blendenöffnungen für jede entsprechende Kopplung sind so positioniert, daß unerwünschte Kopplungen durch orthogonale oder gleich große entgegengesetzte Feldkomponenten anderer Wellentypen im Bereich der entsprechenden Koppelöffnungen unterdrückt werden. So haben z.B. die Moden 2 und 3 innerhalb der Koppelöffnung k23 nur orthogonale Feldkomponenten zu den Moden 1 und 4. Die Moden 3 und 4 weisen in der Koppelöffnung k34 Feldkomponenten orthogonal zum Mode 1 und gleich große entgegengesetzte bzw. orthogonale Feldkomponenten zum Mode 2 auf.

Figur 3 zeigt ein Ausführungsbeispiel eines Vierkreisfilters, welches mit drei Resonatoren aufgebaut ist. Der erste Resonator R1 wird dabei im Dual-Mode (H₁₁₁) betrieben und die anderen beiden R2, R3 im Single-Mode (H₂₁₁). Durch Blenden werden magnetische Kopplungen realisiert (k12, k23, k34).

Zu beachten ist, daß die Zeichnungen nur das Prinzip der Erfindung darstellen. Die unterschiedlichen Wellentypen bedingen natürlich unterschiedliche Dimensionen der Resonatoren, bei den gezeigten zylindrischen Hohlraumresonatoren insbesondere unterschiedliche Durchmesser.

Neben den gezeigten Wellentyp-Kombinationen lassen sich noch beliebige weitere Kombinationen finden, die nach dem Prinzip der Erfindung arbeiten, z.B. Tripel-Dual-Mode-Resonatoren. Das Mikrowellenfilter nach der Erfindung kann mit Hohlleiter-Resonatoren, dielektrischen Resonatoren, Koaxial-Resonatoren oder Resonatoren unter Verwendung der Supraleitung aufgebaut werden oder aus Kombinationen hiervon.

Anstelle der magnetischen Kopplung der Resonatoren können auch kapazitive Kopplungen oder Kombinationen von magnetischen und kapazitiven Kopplungen verwendet werden. Es ist hierbei nur das Hauptprinzip zu beachten, daß die möglichen Verkopplungen der entarteten Wellentypen untereinander im wesentlichen Überkopplungen sind. Normalerweise wird man bestrebt sein, für die Verkopplung der entarteten Wellentypen ausschließlich Überkopplungen vorzusehen; das heißt, daß die entarteten Wellentypen nicht über Hauptkopplungen miteinander gekoppelt sind.

## Patentansprüche

1. Mikrowellenfilter, bestehend aus mindestens zwei Resonatoren (R1, R2, R3), wobei in einem ersten dieser Resonatoren (R1) mindestens zwei entartete Wellentypen resonanzfähig sind **dadurch gekennzeichnet daß** die Resonatoren (R1, R2, R3) derart gekoppelt sind, daß ein Energietransfer von einem im ersten Resonator (R1) resonanzfähigen ersten entarteten Wellentyp auf einen dort ebenfalls resonanzfähigen weiteren entarteten Wellentyp im wesentlichen außerhalb dieses ersten Resonators (R1) stattfindet und daß die möglichen Verkopplungen der entarteten Wellentypen untereinander Überkopplungen sind.

2. Mikrowellenfilter nach Anspruch 1, **dadurch gekennzeichnet, daß** der erste Resonator (R1) im Dual-Mode und der diesem elektrisch benachbarte Resonator (R2) im Single-Mode betrieben ist.

3. Mikrowellenfilter nach Anspruch 1, **dadurch gekennzeichnet, daß** der erste Resonator (R1) wie auch der ihm elektrisch benachbarte weitere Resonator (R2) im Dual-Mode betrieben ist.

4. Mikrowellenfilter nach Anspruch 1, **dadurch gekennzeichnet, daß** der erste Resonator (R1) im Tripel-Mode und der ihm elektrisch benachbarte Resonator (R2) im Dual-Mode betrieben ist.

5. Mikrowellenfilter nach Anspruch 2, **dadurch gekennzeichnet, daß** dem ersten Resonator (R1) ein weiterer im Single-Mode betriebene Resonator (R3) elektrisch benachbart ist.

6. Mikrowellenfilter nach einem der Ansprüche 1 bis 5, **dadurch gekennzeichnet, daß** entartete Wellentypen in den Resonatoren (R1, R2, R3) nicht über Hauptkopplungen miteinander gekoppelt sind.

7. Mikrowellenfilter nach einem der Ansprüche 1 bis 6, **dadurch gekennzeichnet, daß** das Mikrowellenfilter (R1, R2, R3) mit weiteren Resonatoren kombiniert ist, die herkömmliche Koppelmechanismen aufweisen.

8. Mikrowellenfilter nach einem der Ansprüche 1 bis 7, **dadurch gekennzeichnet, daß** das Mikrowellenfilter aus Hohlraumresonatoren, dielektrischen Resonatoren, Koaxial-Resonatoren und/oder Resonatoren unter Verwendung der Supraleitung besteht.

9. Mikrowellenfilter nach einem der Ansprüche 1 bis 8, **dadurch gekennzeichnet, daß** die Resonatoren durch Blenden in ihren Wänden jeweils magnetisch gekoppelt sind.

10. Mikrowellenfilter nach einem der Ansprüche 1 bis 9, **dadurch gekennzeichnet, daß** Einkopplung und Auskopplung des Mikrowellenfilters nur an einem der Resonatoren angeordnet sind, wobei diese um 90° gegeneinander gedreht angeordnet sind.

## Claims

1. Microwave filter, consisting of at least two resonators (R1, R2, R3), whereby in a first one of these resonators (R1) at least two degenerate wave modes are capable of resonance, **characterised in that** the resonators (R1, R2, R3) are coupled such that a transfer of energy from a first degenerate wave mode capable of resonance in the first resonator (R1) to a further degenerate wave mode also capable of resonance there essentially takes place outside this first resonator (R1) and that the possible couplings between the degenerate wave modes are overcouplings.

2. Microwave filter according to Claim 1, **characterised in that** the first resonator (R1) is operated in dual mode and its electrically adjacent resonator (R2) is operated in single mode.

3. Microwave filter according to Claim 1, **characterised in that** the first resonator (R1) as well as its further electrically adjacent resonator (R2) is operated in dual mode.

4. Microwave filter according to Claim 1, **characterised in that** the first resonator (R1) is operated in triple mode and its electrically adjacent resonator (R2) is operated in dual mode.

5. Microwave filter according to Claim 2, **characterised in that** a further resonator (R3) operated in single mode is electrically adjacent to the first resonator (R1).

6. Microwave filter according to one of Claims 1 to 5, **characterised in that** degenerate wave modes in the resonators (R1, R2, R3) are not coupled together by means of main couplings.

7. Microwave filter according to one of Claims 1 to 6, **characterised in that** the microwave filter (R1, R2, R3) is combined with further resonators which have traditional coupling mechanisms.

8. Microwave filter according to one of Claims 1 to 7, **characterised in that** the microwave filter consists of cavity resonators, dielectric resonators, coaxial resonators and/or resonators under the use of supraconductivity.

9. Microwave filter according to one of Claims 1 to 8, **characterised in that** the resonators are coupled magnetically by means of apertures in their walls.

10. Microwave filter according to one of Claims 1 to 9, **characterised in that** coupling and decoupling of the microwave filter are effected at only one of the resonators, with these being arranged at a 90° angle to each other.

## Revendications

1. Filtre à micro-ondes, se composant d'au minimum deux résonateurs (R1, R2, R3), à l'occasion de quoi, dans l'un de ces résonateurs (R1) placé en amont, au minimum deux types d'ondes dénaturées sont susceptibles de générer des résonances, **caractérisé par le fait que** les résonateurs (R1, R2, R3) sont couplés de telle manière qu'un transfert d'énergie d'un premier type d'ondes dénaturées susceptible de générer des résonances dans le premier résonateur (R1) à un autre type d'ondes dénaturées qui est également susceptible d'y générer des résonances s'effectue pour l'essentiel en dehors de ce premier résonateur (R1) et que les couplages possibles des types d'ondes dénaturées soient entre eux des surcouplages.

2. Filtre à micro-ondes aux termes de la revendication 1, **caractérisé par le fait que** le premier résonateur (R1) fonctionne en bi-mode et que le résonateur (R2) qui lui est proche électriquement fonctionne en monomode.

3. Filtre à micro-ondes aux termes de la revendication 1, **caractérisé par le fait que** le premier résonateur (R1) de même que l'autre résonateur (R2) qui lui est proche électriquement fonctionnent en bi-mode.

4. Filtre à micro-ondes aux termes de la revendication 1, **caractérisé par le fait que** le premier résonateur (R1) fonctionne en triple-mode et que le résonateur (R2) qui lui est proche électriquement fonctionne en bi-mode.

5. Filtre à micro-ondes aux termes de l'une quelconque des revendications 1 à 5, **caractérisé par le fait qu'**un autre résonateur (R3) fonctionnant en monomode est électriquement proche du premier résonateur (R1).

6. Filtre à micro-ondes aux termes de l'une quelconque des revendications 1 à 5, **caractérisé par le fait que** les types d'ondes dénaturées dans les résonateurs (R1, R2, R3) ne sont pas couplés les uns aux autres par le biais de couplages principaux.

7. Filtre à micro-ondes aux termes de l'une quelconque des revendications 1 à 6, **caractérisé par le fait que** le filtre à micro-ondes (R1, R2, R3) est combiné à d'autres résonateurs qui présentent des mécanismes de couplage conventionnels.

8. Filtre à micro-ondes aux termes de l'une quelconque des revendications 1 à 7, **caractérisé par le fait que** le filtre à micro-ondes se compose de cavités résonantes, de résonateurs diélectriques, de résonateurs coaxiaux et/ou de résonateurs faisant appel à un supraconducteur.

9. Filtre à micro-ondes aux termes de l'une quelconque des revendications 1 à 8, **caractérisé par le fait que** les résonateurs sont respectivement couplés magnétiquement par des diaphragmes intégrés à leurs parois.

10. Filtre à micro-ondes aux termes de l'une quelconque des revendications 1 à 9, **caractérisé par le fait que** le couplage et le découplage du filtre à micro-ondes ne s'effectuent que sur l'un des résonateurs, à l'occasion de quoi ceux-ci sont décalés de 90° les uns par rapport aux autres.
